# EUROPÄISCHE PATENTSCHRIFT

(11) **EP 2 302 954 B1**
(45) Veröffentlichungstag und Bekanntmachung des Hinweises auf die Patenterteilung: **04.06.2014**
(21) Anmeldenummer: 10172347.6
(22) Anmeldetag: 10.08.2010
(51) Int. Cl.: H04R 25/00, G01R 19/165

(54) **Hörgerät mit LED und Verfahren zum Betrieb**
Hearing aid with LED and method of operation
Dispositif de prothèse auditive avec LED et procédé correspondant

(30) Priorität: 14.08.2009 DE 102009037606
(43) Veröffentlichungstag der Anmeldung: 30.03.2011
(73) Patentinhaber: Siemens Medical Instruments Pte. Ltd., Singapore 139959 (SG)
(72) Erfinder: Heerlein, Markus, 596730 Singapore (SG); Klemenz, Harald, 90766 Fürth (DE)
(74) Vertreter: Maier, Daniel Oliver

(56) Entgegenhaltungen:
- WO-A1-2004/110098
- DE-A1-102004 025 123
- US-A- 4 049 930
- US-A1- 2002 159 613

## Beschreibung

Die vorliegende Erfindung betrifft ein Hörgerät mit einem Gehäuse, einer Signalverarbeitungseinrichtung, die in dem Gehäuse untergebracht ist, und einer LED, die an dem Gehäuse angeordnet ist und die zur Darstellung eines Zustands der Signalverarbeitungseinrichtung oder einer Elektronikkomponente dient.

Hörgeräte sind tragbare Hörvorrichtungen, die zur Versorgung von Schwerhörenden dienen. Um den zahlreichen individuellen Bedürfnissen entgegenzukommen, werden unterschiedliche Bauformen von Hörgeräten wie Hinter-dem-Ohr-Hörgeräte (HdO), Hörgerät mit externem Hörer (RIC: receiver in the canal) und In-dem-Ohr-Hörgeräte (IdO), z.B. auch Concha-Hörgeräte oder Kanal-Hörgeräte (ITE, CIC), bereitgestellt. Die beispielhaft aufgeführten Hörgeräte werden am Außenohr oder im Gehörgang getragen. Darüber hinaus stehen auf dem Markt aber auch Knochenleitungshörhilfen, implantierbare oder vibrotaktile Hörhilfen zur Verfügung. Dabei erfolgt die Stimulation des geschädigten Gehörs entweder mechanisch oder elektrisch.

Hörgeräte besitzen prinzipiell als wesentliche Komponenten einen Eingangswandler, einen Verstärker und einen Ausgangswandler. Der Eingangswandler ist in der Regel ein Schallempfänger, z. B. ein Mikrofon, und/oder ein elektromagnetischer Empfänger, z. B. eine Induktionsspule. Der Ausgangswandler ist meist als elektroakustischer Wandler, z. B. Miniaturlautsprecher, oder als elektromechanischer Wandler, z. B. Knochenleitungshörer, realisiert. Der Verstärker ist üblicherweise in eine Signalverarbeitungseinrichtung integriert.

Mittlerweile sind einige Hörgeräte mit einer LED zur Statusanzeige (z. B. Hörgerät an/aus, Programmnummer, BatterieStatus) ausgestattet.

Bei Hörgeräten mit einer Batteriestatusüberwachung ist es von Nachteil, dass der Benutzer des Hörgerätes sich im Falle einer nicht leuchtenden LED unsicher ist, ob das Hörgerät nicht funktioniert weil die Batterie leer ist oder weil möglicherweise ein anderer Defekt vorliegt.

Aus der DE 10 2004 025 123 A1 ist ein Hörgerät bekannt, welches bei Unterschreiten des Ladezustandes einer Spannungsquelle ein Signal ausgibt.

Die Veröffentlichung WO 2004/110098 A1 gibt ein Hörgerät an, welches zur Überwachung der Batteriespannung ein Signal an eine LED ausgibt.

Die US 2002/0159613 A1 lehrt eine Warnung bezüglich einer zu niedrigen Batteriespannung nur für eine kurze Zeitdauer auszugeben, um die Batterie zu schonen.

Es ist daher die Aufgabe der vorliegenden Erfindung ein Hörgerät bereitzustellen, welches es ermöglicht eine sichere Aussage über einen zu niedrigen Batteriestatus bzw. über eine zu niedrige Batteriespannung zu geben.

Die Aufgabe wird durch die Bereitstellung eines Hörgeräts mit den Merkmalen des Anspruchs 1 gelöst.

Durch die Anordnung der LED zwischen einem Pluspol der Batterie und dem ersten Anschluss, welcher mit der Überwachungseinheit in Verbindung steht, ist es auf vorteilhafte Weise möglich, die LED noch zum Leuchten zu bringen, obwohl die Überwachungseinheit in ihrer Eigenschaft als ein "Power Management" aufgrund einer zu niedrigen Batteriespannung, die Signalverarbeitungseinrichtung bereits abgeschaltet hat. Aufgrund der niedrigen Batteriespannung kann das Hörgerät nicht mehr einwandfrei arbeiten, aber die verbleibende Batteriespannung kann durch die vorgesehene Beschaltung der Leuchtdiode zur sicheren Aussage für eine nicht mehr ausreichende Batteriespannung genutzt werden. Hierzu ist die Überwachungseinheit ausgebildet, die Signalverarbeitungseinrichtung bei Unterschreiten der ersten Spannungsgrenze bezüglich der Audiofunktionalität abzuschalten. Um eine sichere Audiofunktionalität, welche mittels der Signalverarbeitungseinrichtung bereitgestellt wird, zu gewährleisten, ist es sicherer ab einer gewissen Spannung diese gänzlich abzuschalten, da Signale nicht mehr störungsfrei übertragen werden können.

In einer vorteilhaften Ausgestaltung ist das Schaltelement an einen vierten Eingang der Signalverarbeitungseinrichtung angeschlossen, und die Überwachungseinheit ist ausgebildet ein Betätigen des Schaltelementes bei einer Batteriespannung unterhalb der ersten Spannungsgrenze zu erkennen. Durch diese Ausbildung des Hörgerätes ist es möglich, einen Einschaltversuch bei nicht ausreichender Batteriekapazität zu erkennen und über die LED anzuzeigen. Dies löst das bei Hörgeräten nach dem Stand der Technik bekannte Problem, dass wenn LED's zur Anzeige eines zu niedrigen Batteriestatus vorhanden sind, diese von dem Zeitpunkt an zu leuchten beginnen, an dem die Batteriespannung nicht mehr ausreichend ist. Diese nach dem Stand der Technik bekannte Vorgehensweise lässt dann aber während der gesamten Leuchtdauer der LED die Betriebsspannung der Batterie weiter absinken. Man stelle sich vor, der Benutzer legt sein Hörgerät über Nacht ab, wobei die Batterie des Hörgerätes bereits kurz vor Erreichen einer nicht ausreichenden Spannung steht. Würde nun kurz nach Ablegen des Hörgerätes die LED Statusanzeige anfangen zu leuchten um einen niedrigen Batteriestatus zu signalisieren, so würde die LED für die gesamte Dauer des Nichtbenutzens des Hörgerätes leuchten und so wäre vermutlich die Batterie schließlich gänzlich erschöpft und dem Hörgerät können keinerlei Statussignale mehr entnommen werden, aber dadurch das die LED in dem erfindungsgemäßen Hörgerät nur leuchtet wenn ein Einschaltversuch vorgenommen wurde, wurde die Batterie soweit geschont, dass auch noch am nächsten Morgen sicher diagnostiziert werden kann, dass die Batterie leer ist.

Weiterhin ist es von Vorteil, wenn die Überwachungseinheit mit einem Zeitzähler ausgestaltet ist zum Schalten des ersten Anschlusses für eine bestimmbare Zeitdauer. Es wäre beispielsweise möglich, nach einem Einschaltversuch bei einer zu niedrigen Batteriespannung die Leuchtdiode für zwei Sekunden aufleuchten zu lassen um sie danach wieder dunkel zu schalten.

Die eingangs genannte Aufgabe wird ebenfalls durch ein Verfahren zum Betrieb des bereits genannten Hörgerätes gelöst, dabei wird bei einem Unterschreiten der für einen sicheren Betrieb notwendigen Batteriespannung, die Signalverarbeitungseinrichtung abgeschaltet und bei einem Einschaltversuch über das Schaltelement, die LED mittels der Überwachungseinheit derart mit der Batterie verbunden, dass die verbliebene Batteriespannung genutzt wird die LED zum Leuchten zu bringen. Bei diesem Verfahren ist es zwar grundsätzlich möglich, die LED mit der verbliebenen Batteriespannung permanent zum Leuchten zu bringen, aber dies birgt den Nachteil, dass dieser permanente Energieverbrauch die Batterie soweit entleert, dass eine sichere Diagnose, ob nun die Batterie leer ist oder ein anderer Fehler des Hörgerätes vorliegt dem Hörgerät nicht entnommen werden kann.

Um weiterhin wertvolle Restenergie der Batterie zu sparen ist es vorteilhaft, dass die LED ab einem Startzeitpunkt des Einschaltversuches für eine bestimmbare Zeitdauer über den ersten Anschluss zum Leuchten gebracht und nach Ablauf der Zeitdauer inaktiv geschaltet wird.

Weiterhin ist es zweckmäßig, dass die LED zur Signalisierung eines Batteriewechsels mit einer Impulsfolge angesteuert wird, wobei die Impulsfolge einem Wartungscode entspricht. So wäre es beispielsweise auch möglich, nicht nur einen Wartungscode für einen Batteriewechsel zu signalisieren, sondern durch eine bestimmte Impulsfolge ähnlich dem Morsealphabet auch andere Fehler mittels der LED auszugeben.

Ein Ausführungsbeispiel der Erfindung wird anhand der Zeichnung näher beschrieben. Es zeigt die
- FIG 1: eine Prinzipskizze eines Hörgeräts gemäß der vor- liegenden Erfindung und die
- FIG 2: eine schematische Darstellung in Blockschaltbild- weise von der Verschaltung einer Batterie, einer Signalverarbeitungseinrichtung und einer LED.

FIG 1 gibt beispielhaft ein HDO-Hörgerät mit einem Gehäuse 11 wieder. Das Gehäuse 11 beinhaltet in üblicher Weise ein oder mehrere Mikrofone 12, eine Signalverarbeitungseinrichtung 13 einen Hörer 14 und eine Batterie 15. Eine an die Signalverarbeitungseinrichtung 13 angeschlossene LED 16 dient der Signalisierung einer niedrigen Batteriespannung U.

Über ein Schaltelement 17, beispielsweise als Taster ausgelegt, kann das Hörgerät eingeschaltet werden. Das Schaltelement 17 ist mit der Signalverarbeitungseinrichtung 13 verbunden, wobei die Signalverarbeitungseinrichtung 13 dazu ausgestaltet ist ein Tasten auf das Schaltelement 17 zu erkennen und das Hörgerät einzuschalten. Im eingeschalteten Zustand wird die Signalverarbeitungseinrichtung über die Batterie 15 versorgt und Geräusche werden über das Mikrofon 12 empfangen, der Signalverarbeitungseinrichtung 13 zugeführt und verstärkt über einen Hörer 14 ausgegeben.

Gemäß FIG 2 ist eine Schaltungsanordnung skizziert, welche es für das Hörgerät ermöglicht, die LED trotz einer Abschaltung der Signalverarbeitungseinrichtung 13 zum Leuchten zu bringen. Ausgehend von einer Anfangsbatteriespannung U mit einem Wert von 1,2 V wird nach einem Einschaltversuch über den Taster 17 die Signalverarbeitungseinrichtung 13 ordnungsgemäß angeschaltet und das Hörgerät nimmt mit der Batteriespannung U von 1,2 V seinen Betrieb auf.

Die Signalverarbeitungseinrichtung 13 ist mit über eine erste Versorgungsspannungsleitung 28 mit dem Pluspol der Batterie 15 und über eine zweite Versorgungsspannungsleitung 29 mit dem Minuspol der Batterie 15 verbunden.

Die LED 16 ist mit ihrer Anodenseite an den Pluspol der Batterie 15 angeschlossen. Der Kathodenanschluss der LED 16 ist an einen ersten Anschluss 21 der Signalverarbeitungseinrichtung 13 angeschlossen. Durch diese Anschlussweise der LED 16 wird die LED 16 mit ihrer Kathodenseite zu dem Minuspol der Batterie 15 verbindbar. Eine Überwachungseinheit 25 ist dabei derart ausgestaltet, dass sie, vorzugsweise in Halbleitertechnik ausgestaltet, Schaltmittel aufweist, welche durch ein entsprechendes Schaltungsdesign der Signalverarbeitungseinrichtung 13 bzw. des Überwachungsmittels 25 den ersten Anschluss 21 derart mit der zweiten Versorgungsspannungsleitung 29 verbinden, dass ein Strom vom Pluspol der Batterie 15 über die Leuchtdiode 16 zum Minuspol der Batterie 15 abfließen kann.

Diese beispielsweise in einem frei programmierbaren Schaltkreis implementierte Schaltungsfunktion der Signalverarbeitungseinrichtung 13 bzw. des Überwachungsmittel 25 soll vorzugsweise möglich sein, wenn dass Überwachungsmittel 25 feststellt, dass die Batteriespannung 15 beispielsweise unter einen Wert von 0,9 V abgesunken ist.

Üblicherweise arbeitet die Signalverarbeitungseinrichtung 13 bis zu einem Wert von 0,9 V noch einwandfrei und damit ist eine sichere Audiofunktionalität gewährleistet. Wird die Spannung von 0,9 V unterschritten, so wird eine in dem Überwachungsmittel 25 implementierte "Power-Management-Funktionalität" ausgeführt. D.h., die Signalverarbeitungseinrichtung 13 wird bezüglich ihrer Audiofunktionalität abgeschaltet und in dem Überwachungsmittel wird gleichzeitig der Strompfad für den Strom durch die LED 16 vorbereitet. Eine Spannung von 0,9 V ist dabei noch ausreichend um einen Strom durch die LED 16 zu treiben und diese damit zum Leuchten zu bringen.

Die Signalverarbeitungseinrichtung 13 ist dabei, wiederum als programmierbarer integrierter Schaltkreis, dazu ausgestaltet, einen Einschaltversuch über den Taster zu erkennen. Während dieses Einschaltversuches wird die LED 16 mittels der Überwachungseinheit 25 derart mit der Batterie 15 verbunden, dass die verbliebene Batteriespannung U die LED 16 zum Leuchten bringt.

Zur weiteren Restenergieeinsparung weist das Überwachungsmittel 25 einen Zeitzähler 26 auf, welcher die LED 16 ab einem Startzeitpunkt des Einschaltversuches für eine bestimmbare Zeitdauer über den ersten Anschluss 21 zum Leuchten bringt und nach Ablauf der Zeitdauer die LED 16 inaktiv geschaltet wird.

Um die LED 16 selbst bei einer niedrigen Batteriespannung U von 0,9 V oder sogar darunter noch zum Leuchten zu bringen weist die Signalverarbeitungseinrichtung 13 einen LED-Treiber 27 auf. Dieser LED-Treiber 27 ist dazu ausgestaltet genügend Strom bereitzustellen, um selbst bei dieser niedrigen Batteriespannung U die Leuchtdiode 16 noch zum Leuchten zu bringen.

Zur Stützung der Ausführbarkeit wird auf einen Spannungsheraufsetzerbaustein, vom Typ PR 4401 von Krämer Semikontakter verwiesen.

## Patentansprüche

1. Hörgerät mit
- einem Gehäuse (11),
- einer Signalverarbeitungseinrichtung (13), die in dem Gehäuse (11) untergebracht ist,
- einer LED (16) und
- einem betätigbaren Schaltelement (17), welches an dem Gehäuse (11) angeordnet ist,
- einer Batterie (15)
**dadurch gekennzeichnet, dass**
- die LED (16) mit ihrem Anodenanschluss (A) an einen Pluspol der Batterie (15) und mit ihrem Kathodenanschluss (K) an einen ersten Anschluss (21) der Signalverarbeitungseinrichtung (13) angeschlossen ist, wobei
- die Signalverarbeitungseinrichtung (13) mit einer Überwachungseinheit (25) ausgestaltet ist, welche
- den ersten Anschluss (21) bei Unterschreiten einer Batteriespannung (U) unter eine erste Spannungsgrenze derart schaltet, dass der Kathodenanschluss (K) mit einem Minuspol der Batterie (15) verbunden ist, wobei die Überwachungseinheit (25) ausgebildet ist, die Signalverarbeitungseinrichtung (13) bei Unterschreiten der ersten Spannungsgrenze bezüglich der Audiofunktionalität abzuschalten und bei einem Einschaltversuch des Hörgerätes über das Schaltelement (17) die LED (16) mittels der Überwachungseinheit (25) derart mit der Batterie (15) zu verbinden, dass die verbleibende Batteriespannung (U) genutzt wird, um die LED (16) zum Leuchten zu bringen.

2. Hörgerät nach Anspruch 1, wobei das Schaltelement (17) an einen vierten Eingang (24) der Signalverarbeitungseinrichtung (13) angeschlossen ist,
und die Überwachungseinheit (25) ausgebildet ist ein Betätigen des Schaltelementes (17) bei einer Batteriespannung (U) unterhalb der ersten Spannungsgrenze zu erkennen.

3. Hörgerät nach Anspruch 1 oder 2, wobei die Überwachungseinheit (25) mit einem Zeitzähler (26) ausgestaltet ist zum Schalten des ersten Anschlusses (21) für eine bestimmbare Zeitdauer.

4. Verfahren zum Betrieb eines Hörgerätes nach einem der Ansprüche 1 bis 3, wobei bei einem Unterschreiten der für einen sicheren Betrieb notwendigen Batteriespannung (U), die Signalverarbeitungseinrichtung (13) abgeschaltet wird und bei einem Einschaltversuch über das Schaltelement (17), die LED (16) mittels der Überwachungseinheit (25) derart mit der Batterie (15) verbunden wird, dass die verbliebene Batteriespannung (U) genutzt wird um die LED (16) zum Leuchten zu bringen.

5. Verfahren nach Anspruch 4, wobei die LED (16) ab einem Startzeitpunkt des Einschaltversuches für eine bestimmbare Zeitdauer über den ersten Anschluss (21) zum Leuchten gebracht und nach Ablauf der Zeitdauer inaktiv geschaltet wird.

6. Verfahren nach Anspruch 4 oder 5, wobei die LED (16) zur Signalisierung eines Batteriewechsels mit einer Impulsfolge angesteuert wird, wobei die Impulsfolge einem Wartungscode entspricht.

## Claims

1. Hearing aid with
- a housing (11),
- a signal-processing arrangement (13) housed in the housing (11),
- an LED (16) and
- an actuatable switching element (17) arranged on the housing (11),
- a battery (15),
**characterized in that**
- the LED (16) is connected to a positive pole of the battery (15) with its anode connector (A) and to a first connector (21) of the signal-processing arrangement (13) with its cathode connector (K), wherein
- the signal-processing arrangement (13) is formed with a monitoring unit (25), which
- switches the first connector (21) if a battery voltage (U) drops below a first threshold voltage such that the cathode connector (K) is connected to a negative pole of the battery (15), wherein the monitoring unit (25) is designed to switch off the signal-processing arrangement (13) in respect of the audio functionality if there is a drop below the first threshold voltage and if an attempt is made to switch the hearing aid on via the switching element (17) to connect the LED (16) to the battery (15) by means of the monitoring unit (25) such that the remaining battery voltage (11) is used to illuminate the LED (16) .

2. Hearing aid according to Claim 1, wherein the switching element (17) is connected to a fourth input (24) of the signal-processing arrangement (13),
and the monitoring unit (25) is designed to recognize an actuation of the switching element (17) in the case of a battery voltage (U) below the first threshold voltage.

3. Hearing aid according to Claim 1 or 2, wherein the monitoring unit (25) is formed with a timer (26) for switching the first connector (21) for a determinable period of time.

4. Method for operating a hearing aid according to one of Claims 1 to 3, wherein the signal-processing arrangement (13) is switched off if there is a drop below the battery voltage (U) required for reliable operation and if an attempt is made to switch it on via the switching element (17), the LED (16) is connected to the battery (15) by means of the monitoring unit (25) such that the remaining battery voltage (U) is used to illuminate the LED (16).

5. Method according to Claim 4, wherein the LED (16) is illuminated from a start time of the switch-on attempt for a determinable period of time via the first connector (21) and is switched to be inactive once the period of time has passed.

6. Method according to Claim 4 or 5, wherein the LED (16) is actuated by a pulse train for signaling a battery replacement, wherein the pulse train corresponds to a servicing code.

## Revendications

1. Prothèse auditive comprenant
- un boîtier ( 11 ),
- un dispositif ( 13 ) de traitement du signal qui est logé dans le boîtier ( 11 ),
- une DEL ( 16 ) et
- un élément ( 17 ) de commutation actionnable qui est monté sur le boîtier ( 11 ),
- un accumulateur ( 15 ),
**caractérisée en ce que**
- la borne ( A ) d'anode de la DEL ( 16 ) est reliée à un pôle plus de l'accumulateur ( 15 ) et la borne ( K ) de cathode à une première borne ( 21 ) du dispositif ( 13 ) de traitement du signal, dans laquelle
- le dispositif ( 13 ) de traitement du signal est pourvu d'une unité ( 25 ) de contrôle qui
- relie la première borne ( 21 ) lorsqu'une tension ( U ) de l'accumulateur devient inférieure à une première limite de tension de manière à ce que la borne ( K ) de cathode soit reliée à un pôle moins de l'accumulateur ( 15 ), l'unité ( 25 ) de contrôle étant constituée pour, lorsque l'on passe en dessous de la première limite de tension, s'arrêter en ce qui concerne la fonctionnalité audio et, lors d'un essai de mis en circuit de la prothèse auditive par l'élément ( 17 ) de commutation, relier la diode DEL au moyen de l'unité ( 25 ) de contrôle à l'accumulateur ( 15 ) de manière à ce que la tension ( U ) restante de l'accumulateur soit utilisée pour rendre la DEL ( 16 ) lumineuse.

2. Prothèse auditive suivant la revendication 1, dans laquelle l'élément ( 17 ) de commutation est raccordé à une quatrième entrée ( 24 ) du dispositif ( 13 ) de traitement du signal,
et l'unité ( 25 ) de contrôle est constituée pour détecter un actionnement de l'élément ( 17 ) de commutation lorsque la tension ( U ) de l'accumulateur est inférieure à la première limite de tension.

3. Prothèse auditive suivant la revendication 1 ou 2, dans laquelle l'unité ( 25 ) de contrôle est pourvue d'un compteur ( 26 ) de temps pour mettre en circuit la première borne ( 21 ) pendant une durée qui peut être déterminée.

4. Procédé pour faire fonctionner une prothèse auditive suivant l'une des revendications 1 à 3, dans lequel, lorsque l'on passe en dessous d'une tension ( U ) de l'accumulateur nécessaire à un fonctionnement sécurisé, on arrête le dispositif ( 13 ) de traitement du signal et, lors d'un essai de mise en circuit par l'élément ( 17 ) de commutation, on relie la DEL ( 16 ) au moyen de l'unité ( 25 ) de contrôle à l'accumulateur ( 15 ) de manière à utiliser la tension ( U ) restante de l'accumulateur pour rendre la DEL ( 16 ) lumineuse.

5. Procédé suivant la revendication 4, dans lequel on rend la DEL ( 16 ) lumineuse par la première borne ( 21 ) à partir d'un instant de début de l'essai de mise en circuit pendant une durée pouvant être déterminée et, après l'expiration de cette durée, on la rend inactive.

6. Procédé suivant la revendication 4 ou 5, dans lequel on commande la DEL ( 16 ) par un train d'impulsions pour la signalisation d'un changement d'accumulateur, le train d'impulsions correspondant à un code d'entretien.
